# EUROPÄISCHE PATENTSCHRIFT

(11) **EP 1 857 995 B1**
(45) Veröffentlichungstag und Bekanntmachung des Hinweises auf die Patenterteilung: **21.04.2010**
(21) Anmeldenummer: 07009915.5
(22) Anmeldetag: 18.05.2007
(51) Int. Cl.: G09F 13/04, G09F 13/22, F21S 4/00

(54) **Leuchtreklamevorrichtung**
Illuminated advertising device
Dispositif publicitaire lumineux

(30) Priorität: 20.05.2006 DE 102006023786
(43) Veröffentlichungstag der Anmeldung: 21.11.2007
(73) Patentinhaber: Maas & Roos AG, 91161 Hilpoltstein (DE)
(72) Erfinder: Burrak, Alexander, 91126 Schwabach (DE)
(74) Vertreter: Schorr, Frank Jürgen

(56) Entgegenhaltungen:
- EP-A- 1 758 069
- US-A1- 2002 159 257

## Beschreibung

Die Erfindung betrifft eine Leuchtreklamevorrichtung mit den im Oberbegriff des Anspruchs 1 angegebenen Merkmalen.

Derartige Leuchtreklamevorrichtungen sind seit langem in Form von sogenannten Neon-Reklamen bekannt. Sie bestehen aus einem kastenartigen Leuchtkörper, der eine Sollumrissform, insbesondere Buchstabenform aufweist und der mit zumindest einer Begrenzungsfläche lichtdurchlässig ist. In diesem Leuchtkörper ist eine Lichtquelle angeordnet, die in der Regel durch eine individuelle, der Sollumrissform nachempfundene Leuchtstoffröhre gebildet ist.

Die individuelle Anfertigung der Leuchtstoffröhren mit ihren teilweise vielzähligen Biegungen ist zum einen aufwändig. Zum anderen sind Neonröhren - insbesondere bei dem oft harten Außeneinsatz - ausfallgefährdet und von vergleichsweise geringer Lebensdauer. Insoweit bedürfen solche Leuchtreklamevorrichtungen eines hohen Wartungsaufwandes.

Es ist seit geraumer Zeit bekannt, zur Beleuchtung von Leuchtreklamevorrichtungen Leuchtdioden zu verwenden. So ist beispielsweise aus der DE 100 36 231 ein Leuchtkörper bekannt, der eine massive, die Soll-Konturform des Leuchtkörpers wiedergebende Kernplatte aus einem opaken Material, eine Vielzahl von einzeln in jeweilige Aufnahmebohrungen in der Rückseite der Kernplatte eingesetzte Leuchtdioden, die mit einer Spannungsversorgung verbunden sind, und eine die Rückseite mit den Leuchtdioden dicht abdeckende Deckelplatte aufweist. Dieser besondere Typ von Leuchtreklamekörpern ist nicht geeignet, für den üblichen Aufbau von Leuchtreklamevorrichtungen mit einem kastenartigen Leuchtkörper eingesetzt zu werden. Insbesondere ist es damit nicht möglich, bestehende Leuchtreklamen von Neon- auf LED-Technik umzurüsten.

Aus US 2002/0159257 A1 ist eine Leuchtreklamevorrichtung bekannt, welche einen eine Sollumrissform, insbesondere Buchstabenform, aufweisenden, kastenartigen Leuchtkörper, der mit zumindest einer Begrenzungsfläche lichtdurchlässig ist, und eine im Leuchtkörper angeordnete Lichtquelle umfasst, welche durch mindestens einen Leuchteinsatz gebildet ist, der einen Träger mit einer der Sollumrissform des Leuchtkörpers zumindest teilweise entsprechenden, demgegenüber verschmälerten Umrissform, und entlang des Trägers aufgereihte, in Aufnahmen darin sitzende Leuchtdioden umfasst.

Es hat sich gezeigt, dass die herkömmliche Leuchtreklamevorrichtung hinsichtlich einer gleichmäßigen Ausleuchtung der lichtdurchlässigen Begrenzungsfläche unzureichend ist.

Demgemäß ist es eine Aufgabe der vorliegenden Erfindung, eine Leuchtreklamevorrichtung der obigen Art bereitzustellen, welche eine gleichmäßigere Ausleuchtung der lichtdurchlässigen Begrenzungsfläche ermöglicht.

Erfindungsgemäß wird eine Leuchtreklamevorrichtung vorgeschlagen, welche die Merkmale gemäß beiliegendem Patentanspruch 1 aufweist.

Zweckdienliche Ausgestaltungen der Leuchtreklamevorrichtung sind in den Unteransprüchen angegeben.

Demnach besteht die Lichtquelle aus mindestens einem Leuchteinsatz im Leuchtkörper, der einen aus lichtdurchlässigem Material bestehenden Träger mit einer der Sollumrissform des Leuchtkörpers zumindest teilweise entsprechenden, demgegenüber verschmälerten Umrissform und in diesem Träger sitzenden Leuchtdioden realisiert ist. Letztere sind entlang des Trägers aufgereiht und sitzen in entsprechenden Aufnahmen so darin, dass sie die lichtdurchlässige Begrenzungsfläche gleichmäßig ausleuchten.

Für die letztgenannte Forderung ist die Lichtdurchlässigkeit des Trägermaterials entscheidend, da dadurch die darin befestigten Leuchtdioden praktisch ungehindert abstrahlen können. Unter lichtdurchlässig ist dabei durchsichtig oder ausreichend durchscheinend zu verstehen. Aufgrund dieser Ausbildung ist es möglich, auch die im "Schatten" des Trägers liegenden Bereiche der lichtdurchlässigen Begrenzungsfläche des Leuchtkörpers auszuleuchten.

Insgesamt ist der Leuchteinsatz an sich konstruktiv sehr einfach aufgebaut und kann nach seiner Anfertigung wie Neonröhren gemäß dem Stand der Technik gehandhabt werden, indem der Leuchteinsatz in den beispielsweise aus einer Metall-Rückwand, einer lichtdurchlässigen Zarge und einer ebenfalls lichtdurchlässigen Frontwand bestehenden Leuchtkörper eingesetzt wird. Dies kann wie ein "Plug-and-play-Teil" erfolgen.

Bevorzugte Ausführungsformen der Leuchtreklamevorrichtung sind den Unteransprüchen entnehmbar, deren Merkmale, Einzelheiten und Vorteile sich aus der nachfolgenden Beschreibung eines in den Zeichnungen dargestellten Ausführungsbeispiels ergeben. Es zeigen:
- Fig. 1: eine Draufsicht auf eine Reklamevorrichtung bei abgenommener Frontwand, und
- Fig. 2: einen Vertikalschnitt durch den Leuchtkörper gemäß der Schnittlinie II-II nach Fig. 1.

Die in Fig. 1 gezeigte Leuchtreklamevorrichtung weist einen Leuchtkörper I auf, dessen Umrissform den Buchstaben "R" wiedergibt. Der Leuchtkörper ist kastenartig mit einer aus Metall bestehenden Rückwand 2, seitlichen, aus durchscheinendem Plexiglas bestehenden Zargen 3 und einer ebenfalls aus durchscheinendem Plexiglas bestehenden Frontwand 4 aufgebaut, wie dies aus Fig. 2 deutlich wird. Die Zargen 3 sind an randseitig angeordneten Haltelaschen 5 der Rückwand 2 in nicht näher dargestellter Weise angeschraubt. Frontseitig sind die Zargen 3 und die Frontwand 4 verklebt.

Zur Beleuchtung des Leuchtkörpers 1 ist ein als Ganzes mit 6 bezeichneter Leuchteinsatz vorgesehen. Rückgrat dieses Leuchteinsatzes 6 ist ein Träger 7, der aus klarem, durchsichtigem Material besteht. Der Träger 7 weist in Draufsicht (Fig. 1) eine Umrissform auf, die der Sollumrissform des Leuchtkörpers 1, also dem Buchstaben "R" entspricht, demgegenüber allerdings deutlich verschmälert ist. Die Trägerbreite b liegt beispielsweise im Bereich des Vertikalschenkels 8 des "R" bei ca. 25 % der Breite B des Leuchtkörpers 1 an dieser Stelle. Generell ist von Vorteil, wenn die jeweilige Breite b des Trägers 7 zwischen 20 % und 50 % der Sollumrissbreite B des Leuchtkörpers 1 an der jeweiligen Position entspricht.

Wie insbesondere aus Fig. 2 deutlich wird, sind entlang des Trägers 7 im Wesentlichen äquidistant Leuchtdioden 9 in einer Reihe zentrisch linear auf den Träger 7 aufgereiht, die einer gleichmäßigen Ausleuchtung der durchscheinenden Zargen 3 und Frontwand 4 des Leuchtkörpers 1 dienen. Diese Leuchtdioden 9 sitzen jeweils in Durchgangsbohrungen 10 als Aufnahme. Die Leuchtdioden 9 sind dabei in Richtung zur Frontwand 4 bündig mit der entsprechenden Oberseite des Trägers 7 ausgerichtet. Auf der rückwärtigen Seite weist der Träger 7 eine sich entlang seiner Längserstreckung ausdehnende Aussparung 12 auf, in denen die umgebogenen Anschlussbeine 13 der Leuchtdioden 9 Raum finden können. Die Anschlussbeine 13 sind entsprechend einem gängigen Anschlussschema miteinander verdrahtet und an eine nicht näher dargestellte Spannungsversorgung angeschlossen. Wie ferner aus Fig. 2 besonders deutlich wird, sitzt der Träger 7 außermittig auf mehreren, jeweils hülsenartigen Sockeln 14 und ist mit Hilfe einer Sockel 14 und Träger 7 durchgreifenden Verschraubung 15 gehalten. Vier derartige Sockel 14 mit Verschraubung 15 sind entlang des Trägers 7 für den Buchstaben "R" vorgesehen (siehe Fig. 1).

Der Hauptabstrahlwinkel W der Leuchtdioden 9 beträgt jeweils ca. 100°, wodurch eine gleichmäßige Ausleuchtung der Frontwand 4 durch die linear aneinander gereihten Leuchtdioden 9 erzielbar ist. Deren Streulicht zur Seite hin kann durch den transparenten Träger 7 praktisch ungedämpft gelangen, sodass auch die Zargen 3 beleuchtet werden.

Wie in den Zeichnungen nicht dargestellt ist, können die Leuchtdioden 9 auch in mehreren Reihen oder unregelmäßig je nach Formgebung der zu beleuchtenden Seite des Leuchtkörpers 1 auf dem Träger 7 angeordnet werden. Ferner können - beispielsweise bei sehr breiten Passagen einer Sollumrissform - mehrere Leuchteinsätze 6 nebeneinander in den Leuchtkörper 1 eingesetzt werden.

## Patentansprüche

1. Leuchtreklamevorrichtung umfassend:
einen eine Sollumrissform, insbesondere Buchstabenform, aufweisenden, kastenartigen Leuchtkörper (1), der mit zumindest einer Begrenzungsfläche (3, 4) lichtdurchlässig ist, und
eine im Leuchtkörper (1) angeordnete Lichtquelle, welche durch mindestens einen Leuchteinsatz (6) gebildet ist, der einen Träger (7) mit einer der Sollumrissform des Leuchtkörpers (1) zumindest teilweise entsprechenden, demgegenüber verschmälerten Umrissform, und entlang des Trägers (7) aufgereihte, in Aufnahmen (10) darin sitzende Leuchtdioden (9) umfaßt,
**dadurch gekennzeichnet, daß** der Träger (7) zur gleichmäßigen Ausleuchtung der lichtdurchlässigen Begrenzungsfläche (3, 4) aus lichtdurchlässigem Material besteht.

2. Leuchtreklamevomchtung nach Anspruch 1, **dadurch gekennzeichnet, dass** der Träger (7) aus einem durchsichtigen Material besteht.

3. Leuchbreklamevorrichtung nach Anspruch 1 oder 2, **dadurch gekennzeichnet, dass** die jeweilige Breite (b) des Trägers (7) zwischen 10% und 80%, vorzugsweise zwischen 20% und 50%, der Sollumrissbreite (B) des Leuchtkörpers (1) entspricht.

4. Leuchtreklamevorrichtung nach einem der vorgenannten Ansprüche, **dadurch gekennzeichnet, dass** die Aufnahmen für die Leuchtdioden (9) als jeweils deren Kopf haltende Sack- oder Durchgangsbohrungen (10) im Träger (7) ausgebildet sind.

5. Leuchtreklamevorrichtung nach Anspruch 4, **dadurch gekennzeichnet, dass** der Träger (7) eine auf der Anschlussseite der Leuchtdioden(9) die Durchgangsbohrungen (10) umgebende Aussparung (12) als Verdrahtungsraum für die Leuchtdioden-Aaschlüsse aufweist.

6. Leuchtreklamevorrichtung nach einem der vorgenannten Ansprüche, **dadurch gekennzeichnet, dass** der Träger (7) auf mindestens einem Sockel (14) erhöht gegenüber der Rückwand (2) des Leuchtkörpers (1) darin angeordnet ist.

7. Leuchtreklamevorrichtung nach Anspruch 6, **dadurch gekennzeichnet, dass** der Träger (7) außermittig auf dem mindestens einen Sockel (14) sitzt.

8. Leuchtreklamevorrichtung nach einem der vorgenannten Ansprüche, **dadurch gekennzeichnet, dass** die Leuchtdioden als miteinander über Anschlussbeine (13) verdrahtete und angeschlossene Einzeldioden ausgebildet sind.

9. Leuchtreklamevorrichtung nach einem der vorgenannten Ansprüche, **dadurch gekennzeichnet, dass** die Leuchtdioden (9) in einer einzigen Reihe linear auf dem Träger (7) aufgereiht sind.

10. Leuchtreklamevorrichtung nach einem der vorgenannten Ansprüche, **dadurch gekennzeichnet, dass** die Leuchtdioden (9) einen Hauptabstrahlwinkel (W) von 100° aufweisen.

## Claims

1. A luminous advertising device comprising:
a box-shaped illuminant (1) having a desired contour shape, in particular the shape of a letter, the illuminant (1) comprising at least one translucent peripheral surface (3,4), and a light source disposed in the illuminant (1), the light source being formed by at least one luminous insert (6) including a support (7), the exterior outline of which corresponds at least partially to, but is narrower than the desired contour shape of the illuminant (1), as well as light diodes (9) which are lined up along the support (7) and accommodated therein in receptacles (10),
**characterized in that** the support (7) consists of translucent material for uniformly illuminating the translucent peripheral surface (3,4).

2. The luminous advertising device according to claim 1, **characterized in that** the support (7) consists of a transparent material.

3. The luminous advertising device according to claim 1 or 2, **characterized in that** the respective width (b) of the support (7) accounts for 10% to 80%, preferably 20% to 50%, of the width (B) of the desired contour shape of the illuminant (1).

4. The luminous advertising device according to one of the preceding claims, **characterized in that** the receptacles for the light diodes (9) are each formed as blind or through holes (10) in the support (7) for receiving the head of the respective light diodes.

5. The luminous advertising device according to claim 4, **characterized in that** the support (7) is provided with a recess (12) to form a wiring space for the light diode connectors, the recess surrounding the through bores (10) on the connection side of the light diodes (9).

6. The luminous advertising device according to one of the preceding claims, **characterized in that** the support (7) is disposed in the illuminant (1) on at least one socket (14) in an elevated position with respect to the back wall (2) of the illuminant (1).

7. The luminous advertising device according to claim 5, **characterized in that** the support (7) is disposed eccentrically on the at least one socket (14).

8. The luminous advertising device according to one of the preceding claims, **characterized in that** the light diodes are formed as individual diodes which are wired and connected with one another via connecting pins (13).

9. The luminous advertising device according to one of the preceding claims, **characterized in that** the light diodes (9) are linearly lined up in a single row along the support (7).

10. The luminous advertising device according to one of the preceding claims, **characterized in that** the light diodes (9) have a main angle of radiation (W) of 100°.

## Revendications

1. Dispositif publicitaire lumineux, comprenant :
un corps lumineux (1) de type boîte présentant une forme de contour désirée, en particulier une forme de lettre, qui est perméable à la lumière par au moins une surface de délimitation (3, 4), et une source lumineuse disposée dans le corps lumineux (1), qui est formée par au moins une garniture lumineuse (6) qui comprend un support (7) ayant une forme de contour correspondant au moins partiellement à la forme de contour désirée du corps lumineux (1) et qui est rétrécie par rapport à celui-ci, et comporte le long du support (7) des diodes électroluminescentes (9) placées en rangées et reposant à l'intérieur dans des logements (10),
**caractérisé en ce que** le support (7) se compose, pour un éclairage régulier de la surface de délimitation (3, 4) perméable à la lumière, d'un matériau perméable à la lumière.

2. Dispositif publicitaire lumineux selon la revendication 1, **caractérisé en ce que** le support (7) se compose d'un matériau transparent.

3. Dispositif publicitaire lumineux selon la revendication 1 ou 2, **caractérisé en ce que** la largeur respective (b) du support (7) correspond à 10 % à 20 %, de préférence à 20 % à 50 %, de la largeur de contour désirée (B) du corps lumineux (1).

4. Dispositif publicitaire lumineux selon l'une des revendications précédentes, **caractérisé en ce que** les logements des diodes électroluminescentes (9) sont formés dans le support (7) en tant que perçages en sac ou trous de passage (10) maintenant leur tête.

5. Dispositif publicitaire lumineux selon la revendication 4, **caractérisé en ce que** le support (7) présente un évidement (12) environnant les trous de passage (10) sur le côté de raccordement des diodes électroluminescentes (9) en tant qu'espace de câblage des connexions des diodes électroluminescentes.

6. Dispositif publicitaire lumineux selon l'une des revendications précédentes, **caractérisé en ce que** le support (7) est disposé à l'intérieur sur au moins un socle (14) surélevé par rapport à la paroi arrière (2) du corps lumineux (1).

7. Dispositif publicitaire lumineux selon la revendication 6, **caractérisé en ce que** le support (7) repose de façon excentrique sur le socle (14), au moins au nombre de un.

8. Dispositif publicitaire lumineux selon l'une des revendications précédentes, **caractérisé en ce que** les diodes électroluminescentes sont exécutées en tant que diodes séparées câblées et connectées ensemble via des broches de contact (13).

9. Dispositif publicitaire lumineux selon l'une des revendications précédentes, **caractérisé en ce que** les diodes électroluminescentes (9) sont alignées de façon linéaire sur le support (7) en une rangée unique.

10. Dispositif publicitaire lumineux selon l'une des revendications précédentes, **caractérisé en ce que** les diodes électroluminescentes (9) présentent un angle de rayonnement principal (W) de 100°.
